# EUROPÄISCHE PATENTANMELDUNG

(11) **EP 0 093 256 A2**
(43) Veröffentlichungstag der Anmeldung: **09.11.1983**
(21) Anmeldenummer: 83102740.4
(22) Anmeldetag: 19.03.1983
(51) Int. Cl.: E04C 2/04

(54) **Vorrichtung zur kontinuierlichen Herstellung von vorgefertigten Wandteilen**

(30) Priorität: 03.05.1982 DE 3216348
(71) Anmelder: Hans Lingl Anlagenbau und Verfahrenstechnik GmbH & Co. KG, D-89231 Neu-Ulm (DE)
(72) Erfinder: Michel, Rudolf, D-7900 Ulm-Gögglingen (DE); Lingl, Hans, D-7910 Neu-Ulm (DE)

(57) **Zusammenfassung**

Es wird eine Vorrichtung zur kontinuierlichen Herstel. lung von vorgefertigten Wandteilen beschrieben, die aus einer Tragplatte (1), beiderseits aufgebrachten Bindemittelschichten (5, 5', 5") und auf mindestens einer Bindemittelschicht aufgebrachten Verkleidungsplatten (19), vorzugsweise aus keramischem Material, bestehen.

Die Vorrichtung umfaßt zwei Förderbahnen (3, 18) für die Tragplatten (1, 1', 1", 1"') und nacheinander angeordnete Stationen (4, 4', 4") zum Aufbringen der einzelnen Bindemitteischichten (5, 5', 5") und der Verkleidungsplatten (19) sowie eine zwischen den Förderbahnen (3, 18) angeordnete Wendeeinrichtung (16).

## Beschreibung

Die Erfindung bezieht sich auf eine Vorrichtung zur kontinuierlichen Herstellung von vorgefertigten Wandteilen, die aus einem als Tragplatte dienenden Kern bestehen, auf dessen einer Seite eine ggf. durch eine Verstärkungseinlage verstärkte Bindemittelschicht, beispielsweise Wärmeisoliermörtel, aufgetragen ist, und auf dessen anderer Seite eine ggf. durch eine Verstärkungseinlage verstärkte Bindemittelschicht aufgetragen ist, auf welcher eine Verkleidungsschicht oder Verkleidungsplatten, beispielsweise aus keramischen Material,befestigt sind.

Die manuelle Herstellung derartiger Wandteile ist sehr aufwendig. Eine kontinuierliche automatische Herstellung solcher Wandteile ist bisher offensichtlich wegen der Notwendigkeit der beidseitigen Beschichtung nicht durchgeführt worden.

Ein automatisches Verfahren zur Herstellung dieser Wandteile ist noch nicht bekannt. Bekannte Verfahren beschränken sich auf Teilaspekte der Herstellung, wie zum Beispiel das Aufkleben von Verkleidungsplatten auf Wandteilen gemäß der DE-PS 24 08 484, bei dem allerdings nachteilig ist, daß die Verkleidungsplatten nicht vollflächig aufgeklebt werden, sondern in Mörtelstreifen eingedrückt werden, was die Verwendung sehr dicker Verkleidungsplatten erfordert, da sie zwischen den Mörtelstreifen keine Schlagfestigkeit besitzen.

Ein weiteres, in gleicher Weise nachteiliges Verfahren zum Aufkleben von keramischen Plättchen auf Wandteilen ist aus der DE-PS 12 39 972 bekannt.

Der Erfindung liegt die Aufgabe zugrunde, eine Vorrichtung zu schaffen, mit welcher Wandteile der genannten Art kontinuierlich und automatisch hergestellt,werden können.

Diese Aufgabe wird erfindungsgemäß durch eine Vorrichtung mit den Kennzeichnungsmerkmalen des Anspruches 1 gelöst. Zweckmäßige Ausgestaltungen und Weiterbildungen dieser Vorrichtung sind in den Unteransprüchen gekennzeichnet.

Die mit der erfindungsgemäßen Vorrichtung erzielbaren Vorteile bestehen insbesondere darin, daß die beschriebenen Wandteile vollautomatisch hergestellt werden können. Die erfindungsgemäße Vorrichtung läßt es zu, Tragplatten zu Beginn der ersten Förderbahn der erfindunsgemäßsn Vorrichtung einzugeben und am Ende der zweiten Förderbahn die fertigen Wandteile zu entnehmen und auf geeignete Weise zu stapeln, zu speichern und/ oder zu verpacken.

Eine beispielsweise Ausführungsform der erfindungsgemäßen Vorrichtung wird anhand der beigefügten schematischen Zeichnungen im folgenden näher beschrieben. Es zeigt
Fig.1 eine Draufsicht einer bevorzugten Ausführungsform der Erfindung;
Fig.2 die Seitenansicht im Schnitt AA;
Fig.3 die Seitenansicht im Schnitt BB;
Fig.4 die Seitenansicht im Schnitt CC;
Fig.5 die Seitenansicht im Schnitt DD;

Tragplatten 1 werden in einem Magazin 2 aufgegeben und auf einem Förderer 3 aneinanderstoßend in Richtung einer Bindemittel-Aufgabevorrichtung 4, vorzugsweise das Bindemittel ein Mörtel, gefördert, wo in Breite der Tragplatten 1 eine Mörtelschicht in Form eines Mörtelbandes 5 aufgegeben wird. Anschließend durchlaufen die Tragplatten 1 eine Aufgabestation 6 für ein Verstärkungsband, wo ein endloses, beispielsweise Gewebeband 7 (Fig.2) als Verstärkungsband lose auf das Mörtelband 5 gelegt wird, das jeweils am Ende jeder durchlaufenden Tragplatte 1 mittels einer thermischen Schneidevorrichtung 8 durchtrennt wird.

Im weiteren Verlauf ist über dem Förderer 3 eine Walze 9 angeordnet, deren Oberfläche geriffelt ist und mit der das Gewebeband 7 so in das Mörtelband 5 eingedrückt wird, daß der Mörtel durch das Gewebe gequetscht wird. Beim Weitertransport auf dem Förderer 3 wird eine Glattstrichvorrichtung 10 durchfahren mit einer Abstrichleiste 11, die über dem Mörtelband 5 sägeartig so quer bewegt wird, daß das Mörtelband 5 abgeglichen wird.

Um für das erforderliche Trocknen des Mörtelbandes keine zu lange Förderstrecke vorsehen zu müssen, d.h. zur Verkürzung der Trocken- strecke,ist im weiteren Verlauf des Förderers 3 über diesem ein Speicher 12 vorgesehen, der beispielsweise aus zwei nebeneinanderliegenden Elevatoren 13',13 " bestehen kann, wobei im Elevator 13' die Tragplatten 1 hochgefördert werden und in der obersten Etage durch eine Schubvorrichtung 14 in den Elevator 13" umgeschoben werden zum Wiederabsenken auf den Förderer 3.

Anschließend werden die nunmehr einseitig beschichteten und getrockneten Tragplatten 1' auf einen Rollentisch 15 (Fig.2) gefördert, von dem sie mittels Wendevorrichtung 16 abgegriffen, um 180 Grad um eine horizontale Achse gedreht und auf einen Querförderer 17 abgesetzt werden.

Vom Querförderer 17 werden die Tragplatten 1' einem Förderer 18 (Fig.3) übergeben, durchlaufen zunächst eine Bindemittel-Aufgabevorrichtung 4', eine Verstärkungsband-Aufgabestation 6', wo ein endloses Gewebeband 7' auf das Mörtelband 5' gelegt wird, eine thermische Schneidevorrichtung 8', mit dem das Gewebeband 7' am Stoß zwischen den Tragplatten 1' getrennt wird, sowie eine geriffelte Walze 9', mit der das Gewebeband 7' in das Mörtelband 5' so gepreßt wird, daß diese durch das Gewebe gequetscht wird.

Mit einer weiteren Bindemittel-Aufgabevorrichtung 4 " kann das Mörtelband 5' mit einem speziellen Klebermörtelband 5 " ergänzt werden. Im weiteren Transport auf dem Förderer 18 ist eine Glattstrichvorrichtung 10' vorgesehen mit einer Abstrichleiste 11' zum Abgleichen des Mörtelbandes 5".

Nach einer Glattstrichvorrichtung 10' ist eine Station 19 angeordnet, mit der Verkleidungsmaterial 20 von einer Zuführung 21 abgenommen, auf einem Bereitstelltisch 22 zusammengestellt und auf die beidseitig mit Mörtel beschichtete Tragplatte 1 " abgesetzt wird.

Bei der Weiterförderung auf dem Förderer 18 durchläuft die nunmehr beschichtete und mit Verkleidungsmaterial 20 versehene Tragplatte 1'" eine Andrückvorrichtung 23, deren Stempel 24 mit kreisenden Bewegungen so über das Verkleidungsmaterial 20 auf den Tragplatten 1'" geführt wird, daß die Luft zwischen Verkleidungsmaterial 20 und Mörtelband 5 " herausgepreßt wird.

Die fertig verkleideten Tragplatten 1'" durchlaufen einen weiteren Trockenspeicher 12', der dem Speicher 12 beispielsweise entspricht, und werden dann mit einer Umsetzvorrichtung 25 vom Förderer 18 abgegriffen und auf einem Paketiertisch 26 gestapelt.

## Patentansprüche

1. Vorrichtung zur kontinuierlichen Herstellung von vorgefertigten Wandteilen, die aus einem als Tragplatte dienenden Kern bestehen, auf dessen einer Seite eine ggf. durch eine Verstärkungseinlage verstärkte Bindemittelschicht, beispielsweise Wärmeisoliermörtel, aufgetragen ist, und auf dessen anderer Seite eine ggf. durch eine Verstärkungseinlage verstärkte Bindemittelschicht aufgetragen ist, auf der eine Verkleidungsschicht oder Verkleidungsplatten, beispielsweise aus keramischem Material, befestigt sind,
gekennzeichnet durch
zwei Förderbahnen (3,18) für die Tragplatten (1, 1', 1", 1"') mit zwischen diesen Förderbahnen angeordneter Wendeeinrichtung (16), die die Tragplatten 1') um eine horizontale Achse wendet und auf die zweite Förderbahn (18) übergibt, wobei an der ersten Förderbahn (3) eine Bindemittel-Aufgabevorrichtung (4) und an der zweiten Förderbahn (18) eine weitere Bindemittel-Aufgabevorrichtung (4') und eine Station (19) zum Aufbringen einer Verkleidungsschicht (20) oder von Verkleidungsplatten angeordnet sind.

2. Vorrichtung nach Anspruch 1,
dadurch gekennzeichnet,
daß jeder Bindemittel-Aufgabevorrichtung (4,4',4'') eine Glattstrichvorrichtung (10,10') mit einer Abstrichleiste (11,11') für das auf die Tragplatten (1,1',1",1"') aufgebrachte Bindemittelband (5,5',5 " ) nachgeordnet ist.

3. Vorrichtung nach Anspruch 2,
dadurch gekennzeichnet,
daß jeder Bindemittel-Aufgabevorrichtung (4, 4', 4 " ) eine Aufgabestation (6,6') für ein Verstärkungsband (7,7') nachgeordnet ist und zwischen der Aufgabestation (6,6') und der Glattstrichvorrichtung (10,10') eine Walze (9,9') vorgesehen ist, die das Verstärkungsband (7,7') in das Bindemittelband 5, 5', 5'') eindrückt.

4. Vorrichtung nach Anspruch 3,
dadurch gekennzeichnet,
daß hinter der Aufgabestation (6,6') für das Verstärkungsband (7,7') eine Schneidevorrichtung (8,8') vorgesehen ist, die das Verstärkungsband (7,7') in Höhe des Stoßes zwischen aufeinanderfolgenden Tragplatten (1,1',1 " ) durchtrennt.

5. Vorrichtung nach Anspruch 1,
dadurch gekennzeichnet,
daß der Vorrichtung zum Aufbringen einer Verkleidungsschicht (19) oder von Verkleidungsplatten eine Andrückvorrichtung (23) nachgeordnet ist.

6. Vorrichtung nach Ansprüche 1 und 2, dadurch gekennzeichnet,
daß an der zweiten Förderbahn (18)
der Bindemittel-Aufgabevorrichtung (4') eine zusätzliche Aufgabestation (4'') für eine Klebeschicht (5 " ) nachgeordnet ist.

7. Vorrichtung nach Anspruch 1,
dadurch gekennzeichnet,
daß im Endbereich jeder Förderbahn (3,18) eine Speichereinrichtung (12) für ein verzögertes Zwischenspeichern und Trocknen der Bindemittelschichten (5,5',5 " ) auf den Tragplatten (1,1',1 " ,1 "') vorgesehen ist.

8. Vorrichtung nach Anspruch 1,
dadurch gekennzeichnet,
daß die beiden Förderbahnen (3,18) parallel und mit entgegengesetzter Förderrichtung zueinander angeordnet sind, und das Ende der ersten Förderbahn (3) mit dem Anfang der zweiten Förderbahn (18) durch eine Querförderbahn (17), vorzugsweise Rollenbahn, miteinander verbunden sind, die die Wendeeinrichtung (16) enthält.
